# EUROPÄISCHE PATENTSCHRIFT

(11) **EP 1 810 268 B1**
(45) Veröffentlichungstag und Bekanntmachung des Hinweises auf die Patenterteilung: **29.04.2009**
(21) Anmeldenummer: 05803312.7
(22) Anmeldetag: 03.11.2005
(51) Int. Cl.: G09F 13/14

(54) **WERBEVITRINE**
ADVERTISING DISPLAY CASE
VITRINE PUBLICITAIRE

(30) Priorität: 09.11.2004 DE 102004053896
(43) Veröffentlichungstag der Anmeldung: 25.07.2007
(73) Patentinhaber: Wall Aktiengesellschaft, 10117 Berlin (DE)
(72) Erfinder: PRUSKO, Roland, 16761 Hennigsdorf (DE); PIETZ, Alexander, 14193 Berlin (DE)
(74) Vertreter: Bittner, Thomas L.
(86) Internationale Anmeldenummer: PCT/EP2005/011744
(87) Internationale Veröffentlichungsnummer: WO 2006/050849

(56) Entgegenhaltungen:
- EP-A- 0 426 242
- DE-A1- 19 528 925
- DE-U1- 29 617 657
- GB-A- 2 404 485

## Beschreibung

Die Erfindung betrifft eine Werbevitrine mit einem Rahmenartigen Gehäuse, zumindest einer auf einem lichtdurchlässigen Träger ausgebildeten Werbefläche und zumindest einer Lichtquelle, die im Inneren des Gehäuses angeordnet, ist und mittels der die Werbefläche auf ihrer Rückseite beleuchtbar ist, wobei im Inneren des Gehäuses im Wesentlichen leistenförmige Reflektoren angeordnet sind, mit denen das von der Lichtquelle ausgehende Licht auf die Rückseite der Werbefläche richtbar ist.

Eine derartige Werbevitrine findet insbesondere auf öffentlichen Strassen und Plätzen Verwendung und ermöglicht es, auf einer oder mehreren Werbeflächen ein Werbeplakat oder ein sonstiges bildliches Werbeelement in auswechselbarer Weise anzubringen. Um auch bei Dunkelheit die Aufmerksamkeit von Personen zu erregen, ist eine Werbevitrine der genannten Art üblicherweise beleuchtet, indem die Werbefläche hinterleuchtet ist, d.h. im Inneren des Gehäuses sind mehrere Lichtquellen angeordnet, mit denen die Werbeflächen und somit das darauf befindliche Werbeplakat von der Rückseite angestrahlt werden kann.

Aus ästhetischen Gründen ist es erwünscht, die Werbefläche möglichst gleichmäßig und möglichst hell zu beleuchten. Aus diesem Grunde ist es bekannt, mehrere Lichtquellen in der Werbevitrine zu verwenden. Da bei Verwendung einer Vielzahl von herkömmliche Glühlampen Probleme bezüglich einer übermäßigen Wärmeentwicklung auftreten können und da der lichttechnische Wirkungsgrad derartiger Glühlampen relativ gering ist, werden in der Regel mehrere Leuchtstoffröhren verwendet, die parallel zueinander auf Abstand angeordnet werden.

Aus der DE-B-195 28 925 und der GB-A-2 404 485 ist es bekannt, die Leuchtstoffröhren im Inneren der Rahmenteile des Gehäuses anzuordnen, so dass sie für einen außenstehenden Betrachter der Werbevitrine nicht sichtbar sind. Um das von den Leuchtstoffröhren ausgehende Licht auf die Rückseite des Werbeplakäts zu richten, sind im Inneren des -Gehäuses mehrere Reflektoren vorgesehen. Es ist jedoch relativ schwierig, insbesondere den mittleren Bereich des Werbeplakates mit den seitlichen Leuchtstoffröhren gleichmäßig und ausreichend auszuleuchten.

Statt die Leuchtstoffröhren in den seitlichen Rahmenteilen des Gehäuses zu verstecken, ist es auch bekannt, die Lichtquelle in der Mitte des Gehäuses anzuordnen, wie es beispielsweise in der DE-A-30 33 462 gezeigt ist. Um eine übermäßige Beleuchtung der Mitte des Werbeplakates zu vermeiden, muss die Lichtquelle mit Abdeckungen versehen werden, die als Hilfsoptik wirken. Diese Hilfsoptik muss exakt montiert und ausgerichtet werden, wodurch die Montage aufwendig ist.

Wenn dem Träger bzw. der Werbefläche ein Diffuses, z.B. eine Streuscheibe, zugeordnet wird, lassen sich die auf der Werbefläche auftretenden Helligkeitsunterschiede zwar etwas verringern, jedoch verbleiben insbesondere am Rand der Werbefläche weiterhin schwach ausgeleuchtete Bereiche.

Der Erfindung liegt die Aufgabe zugrunde, eine Werbevitrine der genannten Art zu beschaffen, bei der in einfacher und kostengünstiger Weise eine gleichmäßig ausgeleuchtete Werbefläche erreicht werden kann.

Diese Aufgabe wird bei einer Werbefläche der genannten Art mit den kennzeichnenden Merkmalen des Anspruchs 1 gelöst. Dabei ist vorgesehen, dass die im Inneren des Gehäuses angeordneten Reflektoren, von denen zumindest einige im Wesentlichen leistenförmig ausgebildet sind, einen umlaufenden, vorzugsweise geschlossenen Rahmen bilden, der zumindest ein Rahmenfeld begrenzt, wobei die Lichtquelle oder die Lichtquellen im Inneren des Rahmenfeldes angeordnet sind. Der Rahmen ist im Wesentlichen eben ausgebildet und liegt in der Ebene des rahmenartigen Gehäuses. Dabei kann der aus den Reflektoren gebildete Rahmen in seinen Abmessungen so an die Abmessungen des Gehäuses ausgebildet sein, dass er auf oder nahe der Innenwandung des Gehäuses angeordnet ist. Die den Rahmen bildenden Reflektoren besitzen auf ihrer zur Mitte des Rahmenfeldes weisenden Seite konvexe Reflektorflächen. Auf diese Weise ist gewährleistet, dass das an den Reflektoren reflektierte Licht vorzugsweise die Randbereiche der Werbefläche beleuchtet, wodurch vermieden ist, dass sich in diesen Randbereiche abgedunkelte Zonen bilden.

Es hat sich gezeigt, dass mittels der Reflektoren die im Inneren des Gehäuses auftretenden Absorptionsverluste wesentlich verringert werden können, so dass mit einer relativ geringen Anzahl von Lichtquellen eine gleichmäßig Lichtverteilung auf der Werbefläche bei gleichzeitig relativ geringem Energieverbrauch gewährleistet ist. Mittels der Reflektoren lässt sich das Licht innerhalb der Vitrine in geeigneter Weise auf der Werbeflächen verteilern, wobei auch bei der erfindungsgemäßen Werbevitrine dem Träger bzw. der Werbefläche vorzugweise eine Streuscheibe zugeordnet ist.

Die Montage des von den Reflektoren gebildeten Rahmens ist erleichtert, wenn der Rahmen in Weiterbildung der Erfindung als eine vorgefertigte, eigenstabile Baugruppe ausgebildet ist, die lediglich in das Gehäuses der Werbevitrine eingesetzt und festgelegt werden muss.

Die den Rahmen bildenden leistenförmigen Reflektoren besitzen vorzugsweise zumindest auf ihrer der Mitte des Rahmenfeldes bzw. der Lichtquelle zugewandten Seite einen stetig gekrümmten, konvexen Querschnitt, der im Wesentlichen halbkreisförmig ausgebildet sein kann, wobei sie konvexe Reflektorfläche zur Mitte des Rahmenfeldes weist. Alternativ können die leistenförmigen Reflektoren einen PolygonQuerschnitt und insbesondere einen im Wesentlichen dreieckigen Querschnitt besitzen, wobei die Basis der Dreiecksform dem äußeren Gehäuse zugewandt ist und die Spitze der Dreiecksform zur Mitte des Rahmens weist. Auf diese Weise sind schräg zur Mittelebene des Rahmens und somit der Werbevitrine verlaufende Reflektorflächen gebildet, die das Licht wirkungsvoll auf die Werbeflächen umlenken.

Die reflektierenden Oberflächen der leistenförmigen Reflektoren können das Licht entweder gerichtete oder ungerichtet, d.h. diffus reflektierten.

Der äußere umlaufende Rahmen ist in Weiterbildung der Erfindung durch stabförmige Reflektorstege in mehrere Rahmenfelder unterteilt, wobei in jedem Rahmenfeld zumindest eine Lichtquelle angeordnet ist. Die Rahmenfelder sind vorzugsweise gleich groß und nehmen jeweils eine röhrenförmige Lichtquelle, insbesondere eine Leuchtstoffröhre auf, wobei die röhrenförmigen Lichtquellen parallel zueinander verlaufen. Auf diese Weise ist jede Lichtquelle von einem eigenen Teil-Rahmen umgeben, so dass das von der jeweiligen Lichtquelle abgegebene Licht wirkungsvoll reflektiert und in die gewünschte Richtung umgelenkt werden kann.

Die stabförmigen Reflektorstege besitzen beispielsweise einen im Wesentlichen rautenförmigen oder rechteckigen Querschnitt, wobei jeweils eine Ecke der Rauten- bzw. Rechteckform der zugeordneten Lichtquelle zugewandt ist. Alternativ können die stabförmigen Reflektoren einen kreis- oder ellipsenförmigen, konvexen Querschnitt besitzen. Bei einer ellipsenförmigen Querschnittsform der Reflektorstege sollte diese so ausgerichtet sein, dass die längere Hauptachse der Ellipse im Wesentlichen in der Rahmenebene liegt und zu der zugeordneten Lichtquelle weist.

In Weiterbildung der Erfindung kann vorgegehen, dass die Lichtquelle bzw. die Leuchtstoffröhre mit Abstand von einer Lichtsteuerhülse umgeben ist. Die Lichtsteuerhülse besitzt über ihren Umfang verteilte Bereiche unterschiedlicher Lichtdurchlässigkeit. Dabei ist die Lichtsteuerhülse so angeordnet, dass das von der Lichtquelle ausgehende und direkt zum Träger bzw. zur Werbefläche gerichtete Licht durch die Lichtsteuerhülse stärker gedämpft ist. Dies führt dazu, dass ein Großteil von der Lichtquelle ausgehenden Leichtes zunächst im Wesentlichen in oder nahe der Mittelebene des Rahmens verläuft und dann über die Reflektoren auf den Träger bzw. die Werbefläche gerichtet wird. Nur ein Teil des von der Lichtquelle ausgehenden Lichtes wird infolge der Lichtsteuerhülse direkt den Träger bzw. die Werbefläche gerichtet. Auf diese Weise lässt sich eine annähernd einheitliche Lichtverteilung auf der Werbefläche erreichen.

Weitere Einzelheiten und Merkmale der Erfindung sind aus der folgenden Beschreibung eines Ausführungsbeispiels unter Bezugnahme auf die Zeichnung ersichtlich. Es zeigen:
- Figur 1: einen schematischen Schnitt durch eine erste Ausführungsform einer erfindungsgemäßen Werbevitrine,
- Figur 2: eine Seitenansicht des Reflektorrahmens der Werbevitrine gemäß Fig. 1,
- Figur 3: einen schematischen Schnitt durch eine zweite Ausführungsform einer erfindungsgemäßen Werbevitrine,
- Figur 4: eine Seitenansicht des Reflektorrahmens der Werbevitrine gemäß Fig. 3 und
- Figur 5: eine Weiterbildung der Werbevitrine gemäß Fig. 3.

Gemäß Fig. 1 besitzt eine Werbevitrine 10 ein äußeres rahmenartiges Gehäuse 11, in das ein Reflektorrahmens 12 eingesetzt ist, wie er in Fig. 2 dargestellt ist. Der Reflektorrahmen 12 besitzt zwei parallel auf Abstand angeordnete, vertikale, leistenförmige Reflektoren 13 und 14, die an ihrem oberen und ihrem unteren Ende über jeweils einen horizontalen leistenförmigen Reflektor 15 bzw. 16 verbunden sind. Die vier leistenförmigen Reflektoren 13, 14, 15 und 16 bilden somit einen geschlossenen ebenen, rechteckigen Rahmen, der ein rechteckiges Rahmenfeld 22 bildet und umgibt. In dem Rahmenfeld 22 sind drei Leuchtstoffröhren 19 angeordnet, die sich jeweils vertikal zwischen den Reflektoren 15 und 16 erstrecken und parallel zueinander in gegenseitigem seitlichem Abstand angeordnet sind. Die Leuchtstoffröhren 19 sind in nicht dargestellter Weise an eine Spannungsquelle angeschlossen.

Wie Fig. 1 zeigt, besitzen die den äußeren Rahmen bildenden Reflektoren 13, 14, 15 und 16 jeweils einen im Wesentlichen halbkreisförmigen Querschnitt, wobei die geradlinige Basis der Halbkreisform dem äußeren Gehäuse 11 zugewandt ist und eine konvex gekrümmt Reflektorfläche 13a, 14a, 15a, 16a zur Mitte des Rahmens 12 weist.

Auf beiden Seiten des Rahmens 12 ist in dem Gehäuse 11 jeweils eine lichtdurchlässige Streuscheibe 20 angeordnet, auf deren Außenseite eine Werbefläche 21 zur Anbringung eines Werbeplakats etc. gebildet ist.

Das von den Leuchtstoffröhren 19 abgegebene Licht trifft teilweise direkt auf die Streuscheiben 20 und durchdringt diese zumindest teilweise. Darüber hinaus fällt das von den Leuchtstoffröhren 19 abgegebene Licht auf die Reflektorflächen 13a, 14a, 15a und 16a der den äußeren Rahmen bildenden Reflektoren 13, 14, 15 und 16, an denen das Licht umgelenkt und ebenfalls auf die Streuscheiben 20 gerichtete wird.

Die Figuren 3 und 4 zeigen eine zweite Ausführungsform der Werbevitrine, die ebenfalls die Merkmale der ersten Ausführungsform aufweist. Zusätzlich ist der Reflektorrahmen 12 mittels zweier stabförmiger Reflektorstege 17 und 18, die parallel zu den vertikalen Reflektoren 13 und 14 und auf Abstand zu diesen verlaufen, in drei etwa gleichgroße Rahmenfelder 22, 23 und 24 unterteilt. In jedem Rahmenfeld 22, 23 und 24 ist jeweils mittig eine Leuchtstoffröhre 19 angeordnet, wobei die Leuchtstoffröhren 19 parallel zueinander verlaufen.

Die Reflektorstege 17 und 18 besitzen einen leicht ellipsenförmigen Querschnitt, der so ausgerichtet ist, dass jeweils die längere Hauptachse der Ellipsenform zu der benachbarten Leuchtstoffröhre 19 weist. Wie dargestellt ist, kann die Ellipsenform in den Endpunkten der längeren Hauptachse eine Unstetigkeitsstelle bzw. einen Knick aufweisen, so dass die Reflektorstege 17, 18 jeweils Seitenkanten besitzen, die den zugeordneten Leuchtstoffröhren 19 zugesandt sind. Die freiliegenden konvexen Reflektorflächen 17a und 18a der Reflektorstege 17 und 18 können jeweils spiegelnd oder diffus reflektierend ausgebildet sein.

Fig. 5 zeigt eine Weiterbildung der Ausgestaltung gemäß Fig. 3, jedoch kann diese auch in gleichartiger Weise als Weiterbildung der Ausgestaltung gemäß Fig. 1 verwendet werden. Um zu verhindern, dass ein übermäßig großer Anteil des von den Leuchtstoffröhren 19 abgegebenen Lichtes direkt auf die Streuscheiben 20 fällt, können die Leuchtstoffröhren 19 mit Abstand jeweils von einer Lichtsteuerhülse 25 umgeben sein, wie es in Fig. 5 beispielhaft dargestellt ist. Die Lichtsteuerhülse 25 zeichnet sich dadurch aus, dass sie über ihren Umfang verteilte Bereiche B unterschiedlicher Lichtdurchlässigkeit besitzt. Die den Streuscheiben 20 zugewandten Bereiche B der Lichtsteuerhülse 25 lassen das von der innerhalb der Lichtst.euerhülse 25 angeordneten Leuchtstoffröhre abgegebene Licht nur teilweise hindurch und somit direkt auf die Streuscheiben 20 auftreffen. Der größere Teil des Lichts tritt seitlich, d.h. im Wesentlichen in der Mittelebene des Reflektorrahmens 12 aus der Lichtsteuerhülse 25 auf und trifft dann auf die Reflektorflächen der Reflektoren 13, 14, 15 und 16 bzw. der mittleren Reflektorstege 17 und 18 und gelangt erst nach Reflexion an diesen auf die Streuscheiben 20. Auf diese Weise sind die Leuchtstoffröhren 19 von einem Betrachter der Werbevitrine von der Außenseite nicht erkennbar und es lässt sich der Eindruck einer gleichmäßig ausgeleuchteten Werbeflächen erreichen.

## Patentansprüche

1. Werbevitrine mit einem rahmenartigen Gehäuse (11), zumindest einer auf einem lichtdurchlässigen Träger (20) ausgebildeten Werbefläche (21) und zumindest einer Lichtquelle (19), die im Inneren des Gehäuses (11) angeordnet ist und mittels der die Werbefläche (21) auf ihrer Rückseite beleuchtbar ist, wobei im Inneren des Gehäuses (11) Reflektoren (13, 14, 15, 16) angeordnet sind, mit denen das von der Lichtquelle (19) ausgehende Licht auf die Rückseite der Werbeflächen (21) richtbar ist, **dadurch gekennzeichnet, dass** die Reflektoren (13, 14, 15, 16) einen umlaufenden Rahmen (12) bilden, der zumindest ein Rahmenfeld (22) begrenzt, dass die Lichtquelle (19) im Inneren des Rahmenfeldes (22) angeordnet ist und dass die den Rahmen (12) bildenden Reflektoren (13, 14, 15, 16) an ihrer zur Mitte des Rahmenfeldes (22) weisenden Seite konvexe Reflektorflächen (13a, 14a, 15a, 16a) besitzen.

2. Werbevitrine nach Anspruch 1, **dadurch gekennzeichnet, dass** die den Rahmen (12) bildenden Reflektoren (13, 14, 15, 16) auf oder nahe der Innenwandung des Gehäuses (11) angeordnet sind.

3. Werbevitrine, nach Anspruch 1 oder 2, **dadurch** gekennzeichnen, dass der Rahmen (12) eine vorgefertigte eigenstabile Baugruppe bildet .

4. Werbevitrine nach einem der Ansprüche 1 bis 3, **dadurch gekennzeichnet, dass** die den Rahmen (12) bildenden Reflektoren (13, 14, 15, 16) einen im Wesentlichen halbkreisförmigen Querschnitt besitzen, wobei die geradlinige Basis der Halbkreisform dem äußeren Gehäuse (11) zugewandt ist und die konvexe Reflektorfläche zur Mitte des Rahmens (12) weist.

5. Werbevitrine nach einem der Ansprüche 1 bis 3, **dadurch gekennzeichnet, dass** die den Rahmen (12) bildenden Reflektoren (13, 14, 15, 16) einen im Wesentlichen dreieckigen Querschnitt besitzen, wobei die Basis der Dreiecksform zudem äußeren Gehäuse (11) zugewandt ist und die Spitze der Dreieckform zur Mitte des Rahmens (12) weist.

6. Werbevitrine nach einem der Ansprüche 1 bis 5, **dadurch gekennzeichnet, dass** der Rahmen (12) durch stabförmige Reflektorstege (17, 18) in mehrere Rahmenfelder (22, 23, 24) unterteilt ist und dass in jedem Rahmenfeld (22, 23, 24) zumindest eine Lichtquelle (19) angeordnet ist.

7. Werbevitrine nach Anspruch 6, **dadurch gekennzeichnet, dass** die Reflektorstege (17, 18) einen im Wesentlichen ellipsenförmigen Querschnitt aufweisen.

8. Werbevitrine nach Anspruch 7, **dadurch gekennzeichnet, dass** der ellipsenförmige Querschnitt der Reflektorstege (17, 18) so ausgerichtet ist, dass die längere Hauptachse der Ellipse im Wesentlichen in der Rahmensebene liegt und zu der benachbarten Lichtquelle weist.

9. Werbevitrine nach Anspruch 6, **dadurch gekennzeichnet, dass** die Reflektorstege (17, 18) einen im Wesentlichen rautenförmigen Querschnitt besitzen.

10. Werbevitrine nach einem der Ansprüche 1 bis 9, **dadurch gekennzeichnet, dass** die Lichtquellen (19) röhrenförmig ausgebildet und insbesondere von Leuchtstoffröhren gebildet sind.

11. Werbevitrine nach Anspruch 10, **dadurch gekennzeichnet, dass** die röhrenförmigen Lichtquellen (19) parallel zueinander verlaufen.

12. Werbevitrine nach einem der Ansprüche 1 bis 11, **dadurch gekennzeichnet, dass** der Träger (20) eine Streuscheibe aufweist.

13. Werbevitrine nach einem der Ansprüche 1 bis 12, **dadurch gekennzeichnet, dass** die Lichtquelle (19) mit Abstand von einer Licht-Steuerhülse (25) umgeben ist, die über ihre Umfangsbereiche unterschiedlicher Lichtdurchlässigkeit aufweist.

14. Werbevitrine nach Anspruch 13, **dadurch gekennzeichnet, dass** die Lichtsteuerhülse (25) so angeordnet ist, dass das von der Lichtquelle (19) ausgehende und direkt zum Träger (20) gerichtete Licht durch die Lichtsteuerscheibe (25) stärker gedämpft ist als das senkrecht dazu gerichtete Licht.

## Claims

1. Advertising display case with a frame-type housing (11), at least one advertising surface (21) formed on a light-transparent carrier (20) and at least one light source (19) which is arranged inside the housing (11) and which is used to illuminate the advertising surface (21) on the rear side thereof, reflectors (13, 14, 15, 16) being arranged inside the housing (11), enabling outgoing light from the light source (19) to be directed onto the rear side of the advertising surface (21), **characterized in that** the reflectors (13, 14, 15, 16) form a peripheral frame (12) which limits at least one frame area (22), that the light source (19) is arranged inside the frame area (22) and that the reflectors (13, 14, 15, 16) forming the frame (12) are provided with convex reflector surfaces (13a, 14a, 15a, 16a) on the side facing towards the center of the frame area (22).

2. Advertising display case according to claim 1, **characterized in that** the reflectors (13, 14, 15, 16) forming the frame (12) are arranged on or close to the inner wall of the housing (11).

3. Advertising display case according to claim 1 or 2, **characterized in that** the frame (12) forms a prefabricated and intrinsically stable assembly.

4. Advertising display case according to one of the claims 1 to 3, **characterized in that** the reflectors (13, 14, 15, 16) forming the frame (12) have a basically semicircular cross-section, the flat base of the semicircle form facing the outer housing (11) and the convex reflector surface facing towards the center of the frame (12).

5. Advertising display case according to one of the claims 1 to 3, **characterized in that** the reflectors (13, 14, 15, 16) forming the frame (12) have a basically triangular cross-section, the base of the triangle form facing the outer housing (11) and the tip of the triangle form facing towards the center of the frame (12).

6. Advertising display case according to one of the claims 1 to 5, **characterized in that** the frame (12) is subdivided into several frame areas (22, 23, 24) by rod-shaped reflector bars (17, 18) and that at least one light source (19) is arranged in each frame area (22, 23, 24).

7. Advertising display case according to claim 6, **characterized in that** the reflector bars (17, 18) have a basically ellipsoidal cross-section.

8. Advertising display case according to claim 7, **characterized in that** the ellipsoidal cross-section of the reflector bars (17, 18) is arranged in such a way that the longer main axis of the ellipse is substantially located on the frame plane and faces towards the adjacent light source.

9. Advertising display case according to claim 6, **characterized in that** the reflector bars (17, 18) have a substantially rhombic cross-section.

10. Advertising display case according to one of the claims 1 to 9, **characterized in that** the light source (19) is tubular and in particular formed by fluorescent tubes.

11. Advertising display case according to claim 10, **characterized in that** the tubular light sources (19) are parallel to each other.

12. Advertising display case according to one of the claims 1 to 11, **characterized in that** the carrier (20) has a diffusing panel.

13. Advertising display case according to one of the claims 1 to 12, **characterized in that** the light source (19) is surrounded by and separated from a light control tube (25), which provides various translucencies via its peripheral areas.

14. Advertising display case according to claim 13, **characterized in that** the light control tube (25) is arranged in such a way that the outgoing light from the light source (19) directed directly towards the carrier (20) is damped more strongly by the light control tube (25) than the light directed at right angles thereto.

## Revendications

1. Vitrine publicitaire comprenant un bâti (11) en forme de cadre, au moins une surface publicitaire (21) réalisée sur un support traversant pour la lumière (20) et au moins une source lumineuse (19) disposée à l'intérieur du bâti (11) et permettant d'éclairer la surface publicitaire par sa face arrière, des réflecteurs (13, 14, 15, 16) étant disposés à l'intérieur du bâti (11) permettant de diriger la lumière provenant de la source lumineuse (19) sur la face arrière de la surface publicitaire (21), **caractérisée en ce que** les réflecteurs (13, 14, 15, 16) forment un cadre périphérique (12) délimitant au moins un champ de cadre (22), **en ce que** la source lumineuse (19) est disposée à l'intérieur du champ de cadre (22) et **en ce que** les réflecteurs (13, 14, 15, 16) formant le cadre (12) présentent sur leurs côtés orientés vers le centre du champ de cadre (22) des faces (13a, 14a, 15a, 16a) convexes de réflecteurs.

2. Vitrine publicitaire selon la revendication 1, **caractérisée en ce que** les réflecteurs (13, 14, 15, 16) formant le cadre (12) sont disposés sur, ou à proximité de, la paroi intérieure du bâti (11).

3. Vitrine publicitaire selon la revendication 1 ou 2, **caractérisée en ce que** le cadre (12) constitue un ensemble constructif préfabriqué à stabilité propre.

4. Vitrine publicitaire selon l'une quelconque des revendications 1 à 3, **caractérisée en ce que** les réflecteurs (13, 14, 15, 16) formant le cadre (12) présentent une section transversale sensiblement semi-circulaire, la base rectiligne du demi-cercle étant en regard du bâti (11) extérieur et la face de réflecteur convexe orientée vers le centre du cadre (12).

5. Vitrine publicitaire selon l'une quelconque des revendications 1 à 3, **caractérisée en ce que** les réflecteurs (13, 14, 15, 16) formant le cadre (12) présentent une section transversale sensiblement triangulaire, la base du triangle étant en regard du bâti (11) extérieur et la pointe du triangle orientée vers le centre du cadre (12).

6. Vitrine publicitaire selon l'une quelconque des revendications 1 à 5, **caractérisée en ce que** le cadre (12) est divisé en plusieurs champs de cadre (22, 23, 24) par des entretoises de réflecteurs (17, 18) en forme de tiges, et **en ce que** dans chaque champ de cadre (22, 23, 24) est disposée au moins une source lumineuse (19).

7. Vitrine publicitaire selon la revendication 6, **caractérisée en ce que** les entretoises de réflecteurs (17, 18) présentent une section transversale sensiblement elliptique.

8. Vitrine publicitaire selon la revendication 7, **caractérisée en ce que** la section transversale elliptique des entretoises de réflecteurs (17, 18) est orientée de telle manière que l'axe principal le plus long de l'ellipse est situé dans le plan du cadre et est orienté vers la source lumineuse voisine.

9. Vitrine publicitaire selon la revendication 6, **caractérisée en ce que** les entretoises de réflecteurs (17, 18) présentent une section transversale sensiblement rhombique.

10. Vitrine publicitaire selon l'une quelconque des revendications 1 à 9, **caractérisée en ce que** les sources lumineuses (19) sont tubulaires et plus particulièrement constituées par des lampes fluorescentes.

11. Vitrine publicitaire selon la revendication 10, **caractérisée en ce que** les sources lumineuses (19) tubulaires sont parallèles entre elles.

12. Vitrine publicitaire selon l'une quelconque des revendications 1 à 11, **caractérisée en ce que** le support (20) présente un verre de protection.

13. Vitrine publicitaire selon l'une quelconque des revendications 1 à 12, **caractérisée en ce que** la source lumineuse (19) est entourée à distance par une enveloppe de réglage de la lumière (25) présentant sur sa périphérie des zones de transparence différente.

14. Vitrine publicitaire selon la revendication 13, **caractérisée en ce que** l'enveloppe de réglage de la lumière (25) est disposée de telle manière que la lumière provenant de la source lumineuse (19) et dirigée directement vers le support (20) est davantage atténuée par l'enveloppe de réglage de la lumière (25) que la lumière qui lui est perpendiculaire.
